# EUROPÄISCHE PATENTSCHRIFT

(11) **EP 1 415 028 B1**
(45) Veröffentlichungstag und Bekanntmachung des Hinweises auf die Patenterteilung: **27.02.2008**
(21) Anmeldenummer: 02724267.6
(22) Anmeldetag: 02.04.2002
(51) Int. Cl.: D03D 1/00

(54) **VERFAHREN ZUM HERSTELLEN VON GEWEBEN**
METHOD FOR PRODUCING WOVEN FABRIC
PROCEDE DE FABRICATION DE TISSUS

(30) Priorität: 30.03.2001 DE 10115891
(43) Veröffentlichungstag der Anmeldung: 06.05.2004
(73) Patentinhaber: BST Safety Textiles GmbH, 79689 Maulburg (DE)
(72) Erfinder: BERGER, Johann, 73553 Alfdorf (DE)
(74) Vertreter: Fischer, Matthias
(86) Internationale Anmeldenummer: PCT/EP2002/003630
(87) Internationale Veröffentlichungsnummer: WO 2002/079554

(56) Entgegenhaltungen:
- BE-A- 1 010 848
- DE-A- 4 226 954
- GB-A- 151 208
- US-A- 2 785 705
- US-A- 4 989 647
- US-A- 6 098 670

## Beschreibung

Verfahren zum Weben von Geweben, die teilweise einlagige und teilweise zweilagige Bereiche aufweisen, insbesondere von Airbag-Airbag-Geweben, bei dem von wenigstens zwei Kettbäumen gelieferte Kettfäden verwebt werden.

Die GB-A-151 208 (Holt) beschreibt ein Verfahren zur Herstellung von Quilts, gefüllten Bettdecken und dergl., mit gewebten Figuren oder Mustern, bei denen flottierende Schußfäden schlicht abgeschnitten werden, also die Herstellung von Textilien, bei der von zwei Kettbäumen gelieferte Kettfäden verwebt werden.

Die US-A-6 098 670 (Baumann) beschreibt eine Vorrichtung zur Erteilung einer gleichmäßigen Spannung auf die Kettfäden in einer Webmaschine. Die dort beschriebene Vorrichtung ist vollkommen unabhängig konstruiert und arbeitet völlig unabhängig von dem Vorhandensein eines oder mehrerer Kettbäume oder eines ein- oder mehrlagigen Gewebes.

Die BE-A-1 010 848 (Picanol) beschreibt eine Webmaschine mit zwei verschiebbaren Webmaschinenteilen 1 und 2 sowie zwei verschiebbaren Kettbäumen zur Herstellung u.a. von Phantasiegeweben, wobei in der Beschreibung als Vorteil betont wird, daß die von den beiden Kettbäumen 11 und 12 gelieferten Kettfäden zur Schaffung eines phantasy-Effektes unter verschiedenen Spannungen eingewebt werden. Die dort beschriebene Vorrichtung gibt keinen Hinweis darauf, daß die Kettbäume spannungsseitig unabhängig voneinander geregelt oder gesteuert werden.

Die US-A-2 785 705 (Neisler) beschreibt ein Verfahren zur Herstellung von aufblasbaren Luftmatratzen aus zwei unterschiedlichen Gewebelagen, die im ungespannten Zustand unterschiedliche Anzahlen von Schußfäden pro Längeneinheit aufweisen. Die Kettfäden für die beiden Gewebelagen werden von zwei verschiedenen Kettbäumen geliefert. Das Ergebnis, die aufblasbare Luftmatratze hat gewolltermaßen zwei Gewebelagen von unterschiedlicher Länge, wobei die längere, biesenartig verformte Gewebelage beim Aufblasen gestreckt wird.

Ein Verfahren gemäß dem Oberbegriff des Anspruchs 1 ist aus DE-A-4 226 954 bekannt.

Bei herkömmlichen Verfahren zum Weben von Geweben entstehen durch unterschiedliche Einarbeitungen von Kettfäden nach einem Bindungswechsel lockere Kettfäden, die sich nachteilig betreffend die Gewebedurchlässigkeit und Optik auswirken. Es sind daneben Herstellungsverfahren zum Weben von Doppelgeweben aus einer von nur einem Kettbaum gelieferten Kettschar bekannt, bei denen u.a. aufgrund der Fachgeometrie Spannungsunterschiede zwischen Ober- und Untergewebe auftreten können, die insofern nachteilig sind als die physikalischen Eigenschaften zwischen Unter- und Obergewebe dadurch differieren. Da jedoch bei der Herstellung von Geweben und im besonderen bei der Herstellung von Airbag-Geweben, also Sicherheitsteilen, größte Bedeutung auf die Prozeßsicherheit der physikalischen Eigenschaften innerhalb von Luftsäcken gelegt werden muß, die aus den entsprechenden Geweben hergestellt sind, sind diese Differenzen zwischen oberer und unterer Gewebelage als äußerst kritisch einzustufen. Dies gilt in besonderer Weise dann, wenn die Gewebe unbeschichtet zum Einsatz kommen. Im unbeschichteten Bereich ist nämlich die Gleichmäßigkeit der physikalischen Eigenschaften der verschiedenen Gewebelagen von herausragender Bedeutung, da hier definierte Luftdurchlässigkeiten in ihrer Gleichmäßigkeit die Funktion eines Luftsacks wesentlich beeinflussen.

Daneben sind die herkömmlichen Verfahren auch noch aus weiteren Gründen zu bemängeln. Beispielsweise entstehen durch die Zusammenfassung der Kettfadenschar auf dem Kettbaum Nachteile bei der Kettfertigung, da beim Schlichtprozeß durch die hohe Fadenbelegung auf dem Kettbaum eine vollständige Ummantelung jedes einzelnen Fadens mit Schlichte nicht gewährleistet werden kann. Die Schlichte wird auf den Kettfaden aufgebracht, um den Kettfaden im Schlichtprozeß widerstandsfähiger für den Webprozeß zu machen. Dementsprechend treten bei nicht vollständiger Ummantelung des Fadens mit Schlichte enorme Qualitätseinbußen aufgrund hierdurch verursachter Fehler wie Kapillarbrüche, aufgeschobene Flusennester, Fadenbrüche auf. Diese Fehler könnten bei ausreichender und gleichmäßig aufgetragener Schlichte vermieden werden. Es kann im Schlichteprozeß auch vorkommen, daß aufgrund der hohen Fadenbelegung pro Kettbaum Verklebungen von mehreren Fäden über eine größere Kettstrecke auftreten. Auch diese Verklebungen führen in der späteren Weberei zu den genannten Qualitätseinbußen.

Im sogenannten Hinterfach der Webmaschine ist insbesondere bei der Herstellung zwei- oder mehrlagiger Gewebe von nur einem Kettbaum die Fadendichte sehr hoch. Auch unter Voraussetzung einer theoretisch optimalen Beschlichtung kann es durch die Enge im Hinterfach zu den genannten Web- und Qualitätseinbußen kommen.

Der Erfindung liegt die Aufgabe zugrunde, ein Verfahren zum Weben von Geweben, ins- , besondere von Airbag-Geweben vorzuschlagen, bei dem die aus der Stand der Technik bekannten Nachteile vermieden oder zumindest stark verringert werden.

Die Aufgabe wird gelöst mit einem Verfahren gemäß Anspruch 1. Wenn die für ein Gewebe benötigte Gesamtkettfadenschar auf wenigstens zwei Kettbäume verteilt wird, kann wesentlich besser geschlichtetes Kettfadenmaterial eingesetzt werden als bei herkömmlichen Verfahren. Bei der vor dem erfindungsgemäßen Verfahren durchzuführenden Kettherstellung kann dann bei gleichsam doppeltem Kettabstand aufgrund der reduzierten Gesamtkettfadenzahl pro Kettbaum eine vollständige Ummantelung der Einzelfäden beim Schlichten erfolgen. Aufgrund der durch das erfindungsgemäße Verfahren möglichen reduzierten Fadenbelegung pro Kettbaum wird auch das Risiko des Verklebens einzelner Kettfäden auf ein Minimum reduziert, wobei sowohl verklebte Kettfäden als auch flusige Kettfäden (gebrochene Kapillare aufgrund ungenügender Schlichteummantelung) nahezu vermieden werden. Die Fehlerrate beim Weben läßt sich drastisch senken.

Das erfindungsgemäße Verfahren hat daneben weitere Vorteile, insbesondere wenn in mehrlagigen Geweben, beispielsweise zweilagigen Geweben, jede Gewebelage separat mit einer Kettfadenschar eines eigenen Kettbaumes produziert werden kann. Dadurch wird eine Spannungsvergleichmäßigung über die Gewebebreite erreicht, die mit der Herstellung von marktüblichen einlagigen Flachgeweben vergleichbar ist. Es lassen sich also durch das erfindungsgemäße Verfahren die erforderliche, sehr hohe Gewebequalität erreichen und in den einzelnen Gewebelagen nahezu identische technische Werte erreichen. Außerdem werden durch die beschriebene Verfahrensweise Spannungsunterschiede beim Übergang von einlagigem P3/3-Bereich auf eine zweilagige Webart auf ein Minimum beschränkt.

Beim erfindungsgemäßen Verfahren werden die Kettbäume spannungsseitig unabhängig voneinander gesteuert. Dies führt insbesondere bei zweilagigen Geweben zu einer weiteren Steigerung der Vergleichmäßigung der Gewebe.

In einer vorteilhaften Weiterbildung des erfindungsgemäßen Verfahrens werden die Kettbäume mit unterschiedlichen Kettfadenmaterialien bestückt. Soll ein derartiges Gewebe beispielsweise für einen Seitenairbag in einem Pkw eingesetzt werden, dann kann für die (im Einbauzustand im Pkw) zum Passagier zeigende Lage des Gewebes ein Kettfadenmaterial gewählt werden, das eine den Kopf des Passagiers schonende Airbag-Oberfläche ergibt. Die zum Fenster zeigende andere Lage des Gewebes kann ein Kettfadenmaterial enthalten, das besonders widerstandsfähig ist gegen Glasscherben oder dergl. Es ergibt sich zur diese Weiterbildung der Erfindung auch die Möglichkeit, für die Kettfäden der beiden Lagen Materialien unterschiedlicher Qualität und Preisklasse einzusetzen, wobei auf der "Kopfseite" zum Schutz des Passagiers höherwertige, bzw. besonders zweckmäßige (evtl. feinere) Materialien eingesetzt werden, wogegen auf der "Fensterseite" rauhe billigere Materialien zum Einsatz kommen. Hierdurch lassen sich auch die Herstellungskosten senken. Je nach Bedarf können in den zwei oder mehr Lagen Kettfäden unterschiedlicher Festigkeit, Textur, Elastizität, Feinheit oder Werkstoffbeschaffenheit verwendet werden. Es ist auch der Einsatz von elastischen Kettfäden auf einem Kettbaum und unelastischen Kettfäden auf einem anderen Kettbaum denkbar. Die Vorteile dieser Verfahrensweise sind sehr zahlreich.

Zur Veranschaulichung des erfindungsgemäßen Verfahrens wird dieses beispielhaft anhand einer schematischen Zeichnung kurz beschrieben.

Die Figur zeigt in sehr schematischer Darstellung eine Anordnung einer Webmaschine von der Seite. Von Kettbäumen 8 und 10 werden Kettfadenscharen 9 zur Webstelle geliefert, wobei im Bereich eines Harnischpakets 5 einer (stilisiert dargestellten) Jacquardmaschine 7 aufgrund der Auf- und Abbewegungen der einzelnen Kettfäden das Hinterfach 6 und das Webfach 3 gebildet werden. Im Bereich des linken Endes des Webfachs 3 ist das Webblatt 4 zu erkennen. Von hier wird ein und/oder mehrlagiges Gewebe 2 von einer Warenabzugswalze 1 aufgewickelt.

Die erfindungsgemäße Verwendung von zwei oder mehr Kettbäumen beim Verweben von ein und/oder mehrlagigen Geweben bringt nebenher noch einen beachtlichen Kostenvorteil. Durch den Einsatz mehrerer Kettbäume verringern sich die Kettwechselhäufigkeit und auch die Rüstzeiten.

## Patentansprüche

1. Verfahren zum Weben von Geweben, die teilweise einlagige und teilweise zweilagige Bereiche aufweisen, insbesondere von Airbag-Geweben, wobei die zweilagigen Bereiche aus einer oberen Lage (O) und aus einer unteren Lage (U) bestehen,
- bei dem von wenigstens zwei Kettbäumen (8, 10) gelieferte Kettfäden verwebt werden, **dadurch gekennzeichnet, daß**
- die obere Lage (O) und die untere Lage (U) jeweils mit der Kettfadenschar eines eigenen Kettbaumes (8, 10) produziert werden, und
- die wenigstens zwei Kettbäume (8, 10) spannungsseitig unabhängig voneinander gesteuert werden.

2. Verfahren nach Anspruch 1, **dadurch gekennzeichnet, daß** die Kettbäume (8, 10) mit unterschiedlichen Kettfadenmaterialien bestückt sind.

3. Verfahren nach Anspruch 1 oder 2, **dadurch gekennzeichnet, daß** es auf einer mit einer Jacquardmaschine ausgerüsteten Webmaschine durchgeführt wird.

## Claims

1. A method for weaving fabrics comprising partly single-ply and partly two-ply portions, particularly air bag fabrics, the two-ply portions consisting of an upper ply (O) and a lower ply (U), involving weaving warp threads furnished by at least two warp beams (8, 10),
**characterized in that**
- the upper ply (O) and the lower ply (U) are each produced with the warp thread array of a separate warp beam (8, 10), and
- the at least two warp beams (8, 10) are tension-controlled each independent of the other.

2. The method as set forth in claim 1, **characterized in that** the warp beams (8, 10) are componented with different warp thread materials.

3. The method as set forth in claim 1 or 2, **characterized in that** it is performed on a Jacquard fitted weaving machine.

## Revendications

1. Procédé de tissage de tissus qui présentent des zones en partie à une couche et en partie à deux couches, notamment de tissus d'airbag, les zones à deux couches consistant en une couche supérieure (O) et une couche inférieure (U),
- dans lequel des fils de chaîne livrés par au moins deux ensouples (8, 10) sont tissés ensemble, **caractérisé en ce que**
- la couche supérieure (O) et la couche inférieure (U) sont chacune produites au moyen de la nappe de fils de chaîne d'une ensouple (8, 10) propre et
- les ensouples (8, 10) qui sont au moins au nombre de deux sont commandées côté tension indépendamment l'une de l'autre.

2. Procédé selon la revendication 1, **caractérisé en ce que** les ensouples (8, 10) sont munies de matières de fil de chaîne diverses.

3. Procédé selon la revendication 1 ou 2, **caractérisé en ce qu'**il est exécuté sur un métier à tisser équipé d'un métier Jacquard.
